# EUROPÄISCHE PATENTANMELDUNG

(11) **EP 0 495 239 A1**
(43) Veröffentlichungstag der Anmeldung: **22.07.1992**
(21) Anmeldenummer: 91122062.2
(22) Anmeldetag: 21.12.1991
(51) Int. Cl.: B26D 3/18, B26D 7/26

(54) **Schneidmaschine zur wahlweisen Verwendung als Scheiben-, Streifen- oder Würfelschneidemaschine**

(30) Priorität: 12.01.1991 DE 9100346 U
(71) Anmelder: HERBORT MASCHINENBAU GMBH i.K., D-38114 Braunschweig (DE)
(72) Erfinder: Borvitz, Wolfgang, D-3300 Braunschweig (DE)
(74) Vertreter: Gramm, Werner, Prof., Dipl.-Ing.

(57) **Zusammenfassung**

Die Erfindung betrifft eine Schneidmaschine, insbesondere für knollenförmige Gemüse oder Erdfrüchte, zur wahlweisen Verwendung als Scheiben-, Streifen- oder Würfelschneidemaschine, mit einem drehbar in einem Rotationsgehäuse (1) gelagerten Rotor (2), der das Schneidgut (4) in Drehrichtung (5) mitnimmt und dabei gegen die Innenwandung des Rotationsgehäuses (1) preßt, das über einen Umfangsabschnitt durch eine Klappe (7) gebildet ist, die bezogen auf die Drehrichtung (5) des Rotors (2) an ihrem vorderen Ende verschwenkbar gelagert ist und in Öffnungsstellung mit ihrem hinterem Ende gegenüber einem ortsfest angeordneten, scheibenschneidenden Messer (6) einen die Schnittdicke definierenden Schnittspalt (8) begrenzt, zu dessen Veränderung eine die Klappe (7) verschwenkende Verstelleinrichtung (20) vorgesehen ist, wobei dem Schnittspalt (8) außerhalb des Rotationsgehäuses (1) weitere Schneideinrichtungen (25, 26) nachgeordnet sind. Zur Vereinfachung der Handhabung der erfindungsgemäßen Schneidmaschine wird vorgeschlagen, daß dem Schnittspalt (8) ein durch einen angetriebenen, mit querliegenden Messern (12) bestückten Schneidriemen (10) gebildeter, die Scheiben (4a) in Streifen (4b) schneidender Streifenschneider (25) und diesem ein die Streifen in Würfel schneidender, durch eine Rundmesserwelle o. dgl. gebildeter Würfelschneider (26) nachgeschaltet sind, und daß Streifen- und Würfelschneider (25, 26) auf einem gemeinsamen Bauteilträger (27) zu einem kompakten Schneidaggregat zusammengefaßt sind, das auf dem Rotationsgehäuse (1) auswechselbar festgelegt ist.

## Beschreibung

Die Erfindung betrifft eine Schneidmaschine, insbesondere für knollenförmige Gemüse oder Erdfrüchte, zur wahlweisen Verwendung als Scheiben-, Streifen- oder Würfelschneidemaschine, mit einem drehbar in einem Rotationsgehäuse gelagerten Rotor, der das Schneidgut in Drehrichtung mitnimmt und dabei gegen die Innenwandung des Rotationsgehäuses preßt, das über einen Umfangsabschnitt durch eine Klappe gebildet ist, die b zogen auf die Drehrichtung des Rotors an ihrem vorderen Ende verschwenkbar gelagert ist und in Öffnungsstellung mit ihrem hinterem Ende gegenüber einem ortsfest angeordneten, scheibenschneidenden Messer einen die Schnittdicke definierenden Schnittspalt begrenzt, zu dessen Veränderung eine die Klappe verschwenkende Verstelleinrichtung vorgesehen ist, wobei dem Schnittspalt außerhalb des Rotationsgehäuses weitere Schneideinrichtungen nachgeordnet sind.

In Stand der Technik ist es bekannt, dem Rotor als weitere Schneideinrichtungen eine Messerwelle mit Rundmessern und nachfolgend eine Hackmesserwelle oder aber eine Messerwelle mit gesteuerten Flachmessern und nachfolgend eine Rundmesserwelle nachzuordnen. Dabei bilden die einzelnen Schneideinrichtungen wie Flachmesser, Rundmesser, Messerwalze, Hackmesser walze o. dgl. separate Baugruppen bzw. Maschinenteile, die gegenüber dem Rotorgehäuse separat fixiert werden müssen, um einen präzisen Schnitt zu erreichen und die Funktion zu gewährleisten. Nachteilig ist dabei vor allem, daß bei der Montage der einzelnen Schneidaggregate deren Lage zueinander exakt ausgerichtet und fixiert werden muß. Diese Anordnung ist auch in bezug auf die Festigkeitsbelange der Bauteile und deren Schwingungsanfälligkeit nachteilig. Der Messerwechsel ist aufwendig und verändert überdies die Schnittabmessungen, da jeweils mehrere Schneidvorrichtungen demontiert werden müssen.

Der Erfindung liegt die Aufgabe zugrunde, eine Schneidmaschine mit einfacherer Handhabung zu entwickeln.

Diese Aufgabe wird erfindungsgemäß dadurch gelöst, daß dem Schnittspalt ein durch einen angetriebenen, mit querliegenden Messern bestückten Schneidriemen gebildeter, die Scheiben in Streifen schneidender Streifenschneider und diesem ein die Streifen in Würfel schneidender, durch eine Rundmesserwelle o. dgl. gebildeter Würfelschneider nachgeschaltet sind, und daß Streifen- und Würfelschneider auf einem gemeinsamen Bauteilträger zu einem kompakten Schneidaggregat zusammengefaßt sind, das auf dem Rotationsgehäuse auswechselbar festgelegt ist.

Dabei ist es zweckmäßig, wenn der das Schneidaggregat bildende Bauteilträger verschwenkbar am Rotationsgehäuse gelagert ist, und wenn die Schwenkachse des Bauteilträgers durch die Achse der oberen Schneidriemenlagerung verläuft. Durch zweckmäßige Ausbildung dieser Schwenkachse läßt sich ein rascher Austausch des genannten Bauteilträgers erzielen. Dabei ist es zweckmäßig, wenn der maßgenaue Sitz des Bauteilträgers auf dem Rotationsgehäuse durch Paßteile wie z. B. Stifte oder Führungen sichergestellt ist.

Die jeweilige Schnittgenauigkeit läßt sich noch dadurch erhöhen, daß der Bauteilträger auch die Verstelleinrichtung für die Klappe trägt, und daß der Bauteilträger auch die Aufnahme für den Scheibenschneider umfaßt.

Der erfindungsgemäß vorgesehene Schneidriemen ermöglicht ein kompaktes Schneidaggregat, das auch noch den Würfelschneider mit umfaßt. Durch diese Zusammenfassung ergibt sich eine maßgenaue Lage der Messer sowie der zugehörigen Schneidvorrichtungen und der zugehörigen Gleitflächen des Schneidgutes. Ferner ist die Fertigung erheblich vereinfacht. Ein Wechseln des Schneidaggregates läßt sich einfach und schnell durchführen, was insbesondere bei einem Wechsel der Schnittabmessungen und/oder beim Messerwechsel vorteilhaft ist. Wenn der Bauteilträger auch die Verstelleinrichtung für die Klappe trägt, wird die Klappe bei jedem Aggregatwechsel automatisch in die zu der Schnittabmessung passende Stellung verschwenkt, so daß ein separates Einstellen beim. Verändern der Schnittabmessungen entfällt. Sitzt auch der Scheibenschneider bzw. das ihn bildende Flachmesser am Bauteilträger, ist auch insoweit immer eine exakte Schnittspalteinstellung gewährleistet.

Läßt sich der Bauteilträger nach oben verschwenken, wird dadurch der gesamte Schneidbereich frei zugänglich.

Die Umdrehung des Rotors ist mit der des Schneidriemens vorzugsweise über schlupffreie Übertragungselemente synchronisiert. Hierfür können Zahnräder, Zahnriemen, Ketten o. dgl. Verwendung finden. Um das nachgeordnete Schneidaggregat einfach abschwenken bzw. auswechseln zu können, kann in der Rotationsübertragung eine Zahnradstufe vorgesehen werden, die ein einfaches Lösen der Aßtriebsverbindung ermöglicht.

Durch die kompakte Ausbildung des nachgeordneten Schneidaggregates läßt sich dieses so dicht hinter dem Schnittspalt des Rotationsgehäuses montieren, daß die aus dem Schnittspalt austretenden Schneidgutscheiben sofort von den umlaufenden Messern des Schneidriemens erfaßt und dadurch ständig geführt und transportiert werden. Durch diese permanente Bewegungskontrolle lassen sich geometrische Abweichungen beim Schneiden der Streifen vermeiden. Vorteilhaft ist ferner die geringe Drehzahl der Zahnriemenscheiben bzw. die niedrige Umlaufgeschwindigkeit des Schneidriemens. Die Geräuschentwicklung wird dadurch stark verringert; außerdem ergibt sich eine geringe Produktzerstörung.

Weitere Merkmale der Erfindung sind Gegenstand der Unteransprüche und werden in Verbindung mit weiteren vorteilen der Erfindung anhand von Ausführungsbeispielen näher erläutert.

In der Zeichnung sind einige als Beispiele dienende Ausführungsformen der Erfindung schematisch dargestellt. Es zeigen:
- Figur 1: im Ausschnitt einen Querschnitt durch eine Schneidmaschine;
- Figur 2: in etwas vergrößerte Maßstab eine abgewandelte Ausführungsform gemäß Figur 1;
- Figur 3: in Seitenansicht einen Abschnitt eines Schneidriemens und
- Figur 4: einen Querschnitt gemäß der Linie III/III in Figur 3.

Figur 1 läßt einen drehbar in einem Rotationsgehäuse 1 gelagerten Rotor 2 erkennen, der mit Mitnehmern 3 bestückt ist, die das Schneidgut 4 (siehe Figur 2) in Drehrichtung 5 mitnehmen und dabei gegen die Innenwandung des Rotationsgehäuses 1 pressen und gegen ein stationär angeordnetes Flachmesser 6 führen, das von dem Schneidgut 4 jeweils eine Scheibe 4a (siehe Figur 2) abschneidet. Das Rotationsgehäuse 1 wird über einen Umfangsabschnitt durch eine Klappe 7 gebildet, die - bezogen auf die Drehrichtung 5 des Rotors 2 - an ihrem vorderen Ende verschwenkbar gelagert ist und in Öffnungsstellung mit ihrem hinteren Ende gegenüber dem Flachmesser 6 einen die Schnittdicke definierenden Schnittspalt 8 begrenzt, zu dessen Veränderung eine die Klappe 7 verschwenkende Verstelleinrichtung 20 vorgesehen ist. Diese Verstelleinrichtung 20 umfaßt einen mit einer Rändelschraube 21 versehenen Gewindebolzen 22, der in einem gehäusefesten Innengewinde 23 geführt ist und mit seinem unteren freien Ende die Klappe 7 gegen die Wirkung einer Druckfeder 24 radial nach innen, also in eine Schließstellung drückt.

Dem Schnittspalt 8 ist ein Streifenschneider 25 und diesem ein Würfelschneider 26 nachgeschaltet. Streifen- und Würfelschneider 25, 26 sind auf einem gemeinsamen Bauteilträger 27 zu einem kompakten Schneidaggregat zusammengefaßt, das verschwenkbar am Rotationsgehäuse 1 gelagert ist. Die Verschwenkung erfolgt um die Schwenkachse 28 und zwar in Öffnungsstellung in Richtung des eingezeichneten Pfeiles 29. Der Bauteilträger 27 trägt sowohl die Verstelleinrichtung 20 für die Klappe 7 als auch das den Scheibenschneider bildende Flachmesser 6 mit seiner Aufnahme. Zur Sicherstellung eines maßgenauen Sitzes des Bauteilträgers 27 auf dem Rotationsgehäuse 1 sind in dem dargestellten Ausführungsbeispiel Paßstifte 30 vorgesehen, die aus dem Rotationsgehäuse 1 ragen und bei sich in Arbeitsstellung befindlichen Bauteilträger 27 in entsprechende Ausnehmungen der für das Flachmesser 6 vorgesehenen Aufnahme eingreifen.

Der Streifenschneider 25 umfaßt einen um zwei Zahnriemenscheiben 9 geführten Schneidriemen 10, der mit querliegenden Messern 12 bestückt ist. Die Schwenkachse 28 des Bauteilträgers 27 fluchtet mit der Drehachse der oberen Zahnriemenscheibe 9.

Die Schneidzone 13 des Streifenschneiders 25 beginnt unmittelbar hinter dem Schnittspalt 8, wie Figur 2 erkennen läßt. Der Schneidriemen 10 schließt mit der Vorschubrichtung 31 der aus dem Schnittspalt 8 austretenden Schneidgutscheibe 4a einen spitzen Winkel ein. Dieser Winkel ist so gewählt, daß in der Schneidzone 13 die Messerschneiden 11 des Schneidriemens 10 zumindest angenähert senkrecht auf der Schneidfläche des als Flachmesser 6 ausgebildeten Scheibenschneiders stehen. Der Antrieb des Rotors 2 und des Schneidriemens 10 wird so gewählt, daß die aus dem Schnittspalt 8 austretenden Schneidgutscheiben 4a etwa die gleiche Vorschubgeschwindigkeit aufweisen wie die die Schneidzone 13 passierenden Messer 12 des Schneidriemens 10.

Figur 2 zeigt von den nachgeschalteten Schneideinrichtungen lediglich den Streifenschneider 25, bei dem im Bereich der Schneidzone 13 ein den Schneidriemen 10 abstützender, die Schnittkräfte aufnehmender Stütztisch 14 vorgesehen ist. Figur 2 läßt ferner erkennen, daß durch Veränderung des Winkels auch die Anzahl der in der Schneidzone 13 gleichzeitig in die Schneidgutscheibe 4a eindringenden Messer 12 variiert werden kann. Diese Messer 12 teilen jede aus dem Schnittspalt 8 austretenden Scheibe 4a in Streifen 4b auf, deren Breite dem lichten Abstand zwischen zwei benachbarten Messern 12 entspricht. Durch Veränderung der Messerteilung auf dem Schneidriemen 10 lassen sich somit unterschiedliche Schnittbreiten erzielen. Bei der Umlenkung des Schneidriemens 10 öffnen sich die Zwischenräume zwischen den Messern 12 und geben die Streifen 4b frei, die dann unter Wirkung der Fliehkraft aus dem Bereich des Schneidriemens 10 austreten und in Pfeilrichtung 18 einem weiteren Schneidvorgang zugeführt werden. Dieser wird gemäß Figur 1 von dem Würfelschneider 26 ausgeführt, der vorzugsweise als Rundmesserwelle ausgebildet ist, die die von dem Streifenschneider 25 kommenden Streifen 4b in Würfel aufteilt.

Die Umdrehung des Rotors 2 ist mit der des Schneidriemens 10 und der Rundmesserwelle bzw. des Würfelschneiders 26 über schlupffreie Übertragungselemente synchronisiert. Dabei kann für die Rundmesserwelle 26 ein in der Zeichnung nicht näher dargestelltes separates Antriebselement zwischen Schneidriemen 10 und Rundmesserwelle 26 vorgesehen sein.

Die Ausbildung des Schneidriemens 10 ergibt sich aus den Figuren 3 und 4. Demnach ist der Schneidriemen 10 auf seiner Unterseite 10a als Zahnriemen ausgebildet, der einen dicken Rücken 10b aufweist, der mit nach außen offenen Schlitzen versehen ist, in die je ein Messer 12 eingeschoben ist. Jedes Messer 12 weist beidseitig seiner Schneide 11, deren Länge mit 1 angegeben ist, je eine abgetreppte Schulter 16 auf, über die je ein Spannband 17 geführt ist. Dabei liegen die Schultern 16 etwa innerhalb der Außenfläche des Rückens 10b.

## Patentansprüche

1. Schneidmaschine, insbesondere für knollenförmige Gemüse oder Erdfrüchte, zur wahlweisen Verwendung als Scheiben-, Streifen- oder Würfelschneidemaschine, mit einem drehbar in einem Rotationsgehäuse (1) gelagerten Rotor (2), der das Schneidgut (4) in Drehrichtung (5) mitnimmt und dabei gegen die Innenwandung des Rotationsgehäuses (1) preßt, das über einen Umfangsabschnitt durch eine Klappe (7) gebildet ist, die bezogen auf die Drehrichtung (5) des Rotors (2) an ihrem vorderen Ende verschwenkbar gelagert ist und in Öffnungsstellung mit ihrem hinterem Ende gegenüber einem ortsfest angeordneten, scheibenschneidenden Messer (6) einen die Schnittdicke definierenden Schnittspalt (8) begrenzt, zu dessen Veränderung eine die Klappe (7) verschwenkende Verstelleinrichtung (20) vorgesehen ist, wobei dem Schnittspalt (8) außerhalb des Rotationsgehäuses (1) weitere Schneideinrichtungen (25, 26) nachgeordnet sind, **dadurch gekennzeichnet, daß** dem Schnittspalt (8) ein durch einen angetriebenen, mit querliegenden Messern (12) bestückten Schneidriemen (10) gebildeter, die Scheiben (4a) in Streifen (4b) schneidender Streifenschneider (25) und diesem ein die Streifen in Würfel schneidender, durch eine Rundmesserwelle o. dgl. gebildeter Würfelschneider (26) nachgeschaltet sind, und daß Streifen- und Würfelschneider (25, 26) auf einem gemeinsamen Bauteilträger (27) zu einem kompakten Schneidaggregat zusammengefaßt sind, das auf dem Rotationsgehäuse (1) auswechselbar festgelegt ist.

2. Schneidmaschine nach Anspruch 1, **dadurch gekennzeichnet, daß** der das Schneidaggregat bildende Bauteilträger (27) verschwenkbar am Rotationsgehäuse (1) gelagert ist.

3. Schneidmaschine nach Anspruch 2, **dadurch gekennzeichnet, daß** die Schwenkachse (28) des Bauteilträgers (27) durch die Achse der oberen Schneidriemenlagerung verläuft.

4. Schneidmaschine nach Anspruch 1, 2 oder 3, **dadurch gekennzeichnet, daß** der maßgenaue Sitz des Bauteilträgers (27) auf dem Rotationsgehäuse (1) durch Paßteile wie z. B. Stifte (30) oder Führungen sichergestellt ist.

5. Schneidmaschine nach einem der vorigen Ansprüche, **dadurch gekennzeichnet, daß** der Bauteilträger (27) auch die Verstelleinrichtung (20) für die Klappe (7) trägt.

6. Schneidmaschine nach einem der vorigen Ansprüche, **dadurch gekennzeichnet, daß** der Bauteilträger (27) auch die Aufnahme für den Scheibenschneider (6) umfaßt.

7. Schneidmaschine nach einem der vorigen Ansprüche, **dadurch gekennzeichnet, daß** die Schneidzone (13) des Streifenschneiders (25) unmittelbar hinter dem Schnittspalt (8) beginnt.

8. Schneidmaschine nach Anspruch 7, **dadurch gekennzeichnet, daß** der Schneidriemen (10) mit der Vorschubrichtung (31) der aus dem Schnittspalt (8) austretenden Schneidgutscheiben (4a) einen spitzen Winkel (α) einschließt.

9. Schneidmaschine nach Anspruch 8, **dadurch gekennzeichnet, daß** in der Schneidzone (13) die Messerschneiden (11) des Schneidriemens (10) zumindest angenähert senkrecht auf der Schneidfläche des als Flachmesser (6) ausgebildeten Scheibenschneiders stehen.

10. Schneidmaschine nach einem der vorigen Ansprüche, **gekennzeichnet durch** einen derartigen Antrieb des Rotors (2) und des Schneidriemens (10), daß die aus dem Schnittspalt (8) austretenden Schneidgutscheiben (4a) etwa gleiche Vorschubgeschwindigkeit aufweisen wie die die Schneidzone (13) passierenden Messer (12) des Schneidriemens (10).

11. Schneidmaschine nach Anspruch 10, **dadurch gekennzeichnet, daß** die Umdrehung des Rotors (2) mit der des Schneidriemens (10) über schlupffreie Übertragungselemente synchronisiert ist.

12. Schneidmaschine nach einem der vorigen Ansprüche, **dadurch gekennzeichnet, daß** im Bereich der Schneidzone (13) ein den Schneidriemen (10) abstützender, die Schnittkräfte aufnehmender Stütztisch (14) vorgesehen ist.

13. Schneidmaschine nach einem der vorigen Ansprüche, **dadurch gekennzeichnet, daß** der Schneidriemen (10) auf seiner Unterseite (10a) als Zahnriemen ausgebildet ist und um Zahnriemenscheiben (9) umläuft.

14. Schneidmaschine nach einem der vorigen Ansprüche, **dadurch gekennzeichnet, daß** der Schneidriemen (10) einen dicken Rücken (10b) aufweist, der mit nach außen offenen Schlitzen versehen ist, in die je ein Messer (12) eingeschoben ist.

15. Schneidmaschine nach Anspruch 14, **dadurch gekennzeichnet, daß** die Messer (12) von zumindest einem Spannband (17) in den Schlitzen gehalten sind.

16. Schneidmaschine nach Anspruch 15, **dadurch gekennzeichnet, daß** jedes Messer (12) beidseitig seiner Schneide (11) je eine abgetreppte Schulter (16) aufweist, über die je ein Spannband (17) geführt ist.

17. Schneidmaschine nach Anspruch 16, **dadurch gekennzeichnet, daß** die Schultern (16) etwa innerhalb der Außenfläche des Rückens (10b) liegen.
